# EUROPÄISCHE PATENTSCHRIFT

(11) **EP 1 166 983 B1**
(45) Veröffentlichungstag und Bekanntmachung des Hinweises auf die Patenterteilung: **08.03.2006**
(21) Anmeldenummer: 00128333.2
(22) Anmeldetag: 22.12.2000
(51) Int. Cl.: B28B 3/02, B28B 1/02

(54) **Verfahren zum Herstellen von keramischen, mit Dekor versehenen Gefässen und Vorrichtung zur Durchführung des Verfahrens**
Method for producing ceramic vessels which have a decorative print and device for carrying out the method
Procédé de fabrication de récipients en céramique avec un revêtement décoratif et dispositif de mise en oeuvre d'un tel procédé

(30) Priorität: 21.06.2000 DE 20010645 U
(43) Veröffentlichungstag der Anmeldung: 02.01.2002
(73) Patentinhaber: Westerwälder Blumentopffabrik Spang GmbH & Co. KG, 56235 Ransbach-Baumbach (DE)
(72) Erfinder: Grebert, Hans-Jürgen, 56235 Ransbach-Baumbach (DE)
(74) Vertreter: Wenzel & Kalkoff

(56) Entgegenhaltungen:
- DE-A- 2 449 064
- DE-A- 4 012 700
- GB-A- 938 901
- US-A- 2 166 057

## Beschreibung

Die Erfindung bezieht sich auf ein Verfahren zum Herstellen von keramischen, mit einem Dekor versehenen Gefäßen und auf eine Vorrichtung zur Durchführung des Verfahrens.

Bei bekannten Verfahren zum Herstellen von Gefäßen, die mit einem Dekor versehen sind, wird zunächst ein Batzen plastischer Tonmasse mittels einer Metallform gepresst. Anschließend wird der geformte Batzen, der nun die gewünschte Gefäßform aufweist, getrocknet und gebrannt. Es folgt ein Aufbringen eines Dekors und gegebenenfalls (wenn es sich bei dem Dekor um eine keramische Glasur handelt) erneutes Brennen. Siehe z.B. DE 4 012 700 A.

Die für die Durchführung des bekannten Verfahrens vorgesehenen Vorrichtungen bestehen üblicherweise aus einem feststehenden Unterteil der Metallform, das ein aushebbares Bodenteil hat, und einem rotierbaren Oberteil. Das Oberteil wird beim Pressen des Tonbatzens in Richtung auf das Unterteil verfahren, wobei sich ein Spalt zwischen Ober- und Unterteil immer weiter verkleinert, bis eine Press-Endstellung der Metallform erreicht ist. Überschüssiges Tonmaterial tritt aus dem Spalt zwischen Ober- und Unterteil aus. Siehe z.B. US 2 166 057 A.

Bei bekannten Verfahren und Vorrichtungen zum Herstellen von keramischen, mit einem Dekor versehenen Gefäßen wird es als Nachteil empfunden, daß eine Vielzahl von Verfahrensschritten erforderlich ist, um mit einem Dekor versehener Keramikgefäße herzustellen.

Weiterhin wird es auch als wünschenswert angesehen, maschinell hergestellte, mit einem Dekor versehene Keramikgefäße äußerlich als jedenfalls teilweise handgearbeitet erscheinen zu lassen.

Ausgehend hiervon liegt der Erfindung die Aufgabe zugrunde, ein Verfahren und eine Vorrichtung zum Herstellen von keramischen, mit einem Dekor versehenen Gefäßen bereitzustellen, die gegenüber dem bekannten ökonomischer durchführbar sind und gleichzeitig ästhetisch ansprechende Produkte liefern.

Im Hinblick auf das Verfahren wird die Aufgabe gelöst durch ein Verfahren zum Herstellen von keramischen, mit einem Dekor versehenen Gefäßen, bei dem ein Batzen plastischer Tonmasse zwischen einem feststehenden Unterteil und einem rotierenden Oberteil einer Metallform gepresst wird, wobei das Verfahren die aufeinanderfolgenden Schritte umfaßt: Anordnen des Batzens der plastischen Tonmasse auf einem aushebbaren Bodenstück der Metallform bei weit geöffneter Metallform, Zusammenfahren der Metallform, wobei während des Zusammenfahrens, vor Erreichen eines Mindestspaltes zwischen dem Unterteil und dem Oberteil eine Dekorsuspension in den Spalt zwischen Unterteil und Oberteil eingespritzt wird, Öffnen der Metallform zur Herausnahme des gepressten Batzens plastischer Tonmasse, Trocknen und Brennen des gepressten Batzens plastischer Tonmasse.

Im Vergleich zu bekannten Verfahren besteht die Neuerung des erfindungsgemäßen. Verfahrens in erster Linie darin, daß während des Zusammenfahrens der Metallform Dekorsuspension in den Spalt zwischen Unter- und Oberteil der Metallform eingesprüht oder eingespritzt wird. Bevorzugt wird die Dekorsuspension unmittelbar vor Erreichen einer Press-Endstellung der Metallform eingespritzt, und zwar zu einem bestimmten, vom gewünschten optischen Eindruck abhängigen Zeitpunkt vor Erreichen der Press-Endstellung. Beim weiteren Zusammenfahren der Metallform entsteht dann durch die Rotation des Oberteils eine ungleichmäßige Verteilung der Dekorsuspension auf der Oberfläche des Gefäßes. Da die Gegebenheiten beim Einspritzen der Dekorsuspension von Gefäß zu Gefäß grundsätzlich jedenfalls geringfügig voneinander abweichen, kommt es bei jedem einzelnen Gefäß zu immer wechselnden Dekor-Erscheinungsformen, die dem fertigen Gefäß einen individuellen, handgearbeiteten Charakter verleihen.

Die Erscheinungsform des Dekors kann durch den genauen Zeitpunkt des Einsprühens oder Einspritzens der Dekorsuspension und die Menge an Dekorsuspension variiert werden. Die Dekorsuspension kann durch eine Düse hindurch gespritzt werden, wobei der Zeitraum, über den die Düse offen ist, die Menge der eingespritzten Dekorsuspension bestimmt. Die Geometrie der Öffnung der Düse schlägt sich ebenfalls im Erscheinungsbild des fertigen, mit einem Dekor versehenen Gefäß nieder. Daher kann durch Variation der Öffnungsgeometrie der Düse Einfluß auf das End-Erscheinungsbild des Gefäßes genommen werden.

Im Hinblick auf die Vorrichtung wird die oben genannte Aufgabe gelöst durch eine Vorrichtung zum Pressen eines Batzens plastischer Tonmasse, mit einer Metallform, die ein feststehendes Unterteil mit aushebbarem Bodenstück und ein rotierbares Oberteil aufweist, Mitteln zum Fahren des Oberteils in Richtung des Unterteils, so daß der Batzen plastischer Tonmasse gepreßt wird, wobei in einer Höhe unmittelbar oberhalb des Randes des Unterteils und seitlich der Metallform eine Spritzeinrichtung angeordnet ist, deren Öffnung so ausgebildet und angeordnet ist, daß sie Dekorsuspension durch einen Spalt zwischen Unterteil und Oberteil der Metallform spritzen kann.

Bekannte Vorrichtungen weisen die erwähnte Spritzeinrichtung bzw. Sprüheinrichtung nicht auf und sind daher zur Durchführung des oben beschriebenen Verfahrens nicht geeignet.

Die Spritzeinrichtung kann als Düse vorliegen, die über ein Magnetventil, das von außen gesteuert werden kann geöffnet und geschlossen wird.

Die Dekorsuspension kann eine Mischung verschiedener, fein gemahlener mineralischer Stoffe, Ton- oder Glasurschlicker in Wasser, Öl oder sonstige geeignete Flüssigkeiten sein. Die Konzentration und Zusammensetzung der Dekorsuspension kann nach den gewünschten Oberflächeneffekten für die fertigen Gefäße eingestellt werden.

Die Dekorflüssigkeit kann in einem Vorratsgefäß aufgenommen sein, wobei ein Rührwerk das Absetzen der Feststoffteilchen der Dekorflüssigkeit verhindern kann. Eine Pumpe kann die Dekorsuspension zu der Spritz- oder Sprüheinrichtung befördern.

Es können auch Mittel vorgesehen sein, um die Geometrie der Öffnung der Düse zu variieren. Eine Veränderung der Düsengeometrie kann bewirken, daß der Sprühkegel zwischen einem kompakten Strahl und feinverteiltem Nebel eingestellt werden kann. Bei einer bevorzugten Ausführungsform der Düse mit kreisförmigem Querschnitt der Düsenöffnung - es kann eine handelsübliche Farbenspritzpistole verwendet werden - wird zur Änderung der Düsengeometrie ein auf der Achse der Düse beweglicher Stift eingesetzt, der den für einen Strahlaustritt effektiven Querschnitt der Düsenöffnung varriert.

Für den Abstand der Düse von der Metallform ist es maßgeblich, daß der Abstand so groß gewählt ist, daß beim Preßvorgang aus dem Spalt zwischen Oberteil und Unterteil austretendes Tonmaterial die Düsenöffnung nicht verstopft. Aus diesem Grunde kann die Düse bevorzugt in einem Abstand von 10 - 15 cm vom oberen Rand des Unterteils der Metallform entfernt angeordnet sein.

Um zu erreichen, daß die Düse zu einem erwünschten Zeitpunkt, kurz bevor der Preßvorgang abgeschlossen ist und ein geringer Spalt zwischen Oberteil und Unterteil der Metallform vorliegt, den Strahl Dekorflüssigkeit ausstößt, ist bevorzugt eine Steuervorrichtung vorgesehen, die eine Meßreinrichtung umfaßt, die ein Signal ausgibt, das das Erreichen einer vorbestimmten Lage des Oberteils relativ zum Unterteil der Metallform wiedergibt. Die Meßreinrichtung kann von einem Winkelkodierer gebildet werden, der die relative Lage des Oberteils zum Unterteil angibt und bei Erreichen der gewünschten Spaltgröße einen Impuls an die Düse abgibt, den Dekorflüssigkeitsstrahl auszustoßen. Dieser Impuls kann in seiner Länge einstellbar sein, wodurch die Gesamtmenge an Dekorflüssigkeit, die ausgestoßen wird, festgelegt wird.

Für die Gesamtmenge an Dekorflüssigkeit, die bei einem Sprühvorgang ausgestoßen wird, ist auch der Durchmesser der Düse maßgeblich, der bevorzugt größer als 1 mm ist. Zufriedenstellende Ergebnisse lassen sich hinsichtlich des Aufbringens der Dekorflüssigkeit mit einer Düse erzielen, die einen Durchmesser von 1,5 mm hat.

Ein Ausführungsbeispiel der soeben beschriebenen Vorrichtung geht aus der beigefügten Figur hervor.

Die Figur ist eine schematische Darstellung einer Vorrichtung zum Pressen eines Batzens plastischer Tonmasse 1. Eine Metallform, bestehend aus einem Oberteil 2, einem Unterteil 3 und einem aushebbaren Bodenstück 4. Beim Pressen der Tonmasse 1 wird das rotierende Oberteil 2 in Richtung auf das feststehende Unterteil 3 verfahren. Kurz vor Erreichen der Endstellung für das Oberteil 2 wird mittels einer Düse 5 Dekorsuspension 6 in den Spalt zwischen Oberteil 2 und Unterteil 3 eingesprüht.

Die Dekorsuspension 6 ist in einem Vorratsgefäß 7 untergebracht und wird über eine Pumpe 8 zur Düse 5 befördert. In dem Vorratsgefäß 7 ist ein Rührwerk 13 vorgesehen, das im Falle von Dekorflüssigkeiten, die Feststoffteilchen enthalten, eine gleichmäßige Verteilung der Feststoffteilchen in der Dekorflüssigkeit bewirkt, insbesondere ein Absinken der Feststoffteilchen auf den Boden des Vorratsgefäßes 7 verhindert.

Eine Betätigung der Düse 5 erfolgt aufgrund einer äußeren Steuerung, die einen Inkremental- Winkelkodierer (nicht dargestellt) umfaßt, der während eines Preßvorgangs kontinuierlich die relative Lage des in Richtung auf das Unterteil 3 verfahrenen Oberteils 2 mißt und bei Erreichen des gewünschten Abstands zwischen Oberteil 2 und Unterteil 3 ein Signal 9 aussendet, das die Düse 5 betätigt. Die Länge des Signalimpulses bestimmt die Öffnungszeit der Düse 5 und damit bei vorgegebener Düsengeometrie die Gesamtmenge ausgestoßener Dekorflüssigkeit pro Sprühvorgang.

Die Größe der Öffnung der Düse 5 kann in dem Ausführungsbeispiel mittels eines auf der Düsenachse beweglich angeordneten Stiftes 10 variiert werden. Es sind Mittel vorgesehen, um den Stift 10 in seine gewünschte Position zu fixieren.

Bei dem Ausführungsbeispiel ist die Achse der Düse 5 gegenüber der Drehachse des rotierenden Oberteils 2 der Metallform in einem solchen Winkel angeordnet, daß von der Düse 5 ausgestoßende Dekorflüssigkeit den oberen Rand 11 des Unterteils 3 in geringem Abstand passiert und nachfolgend auf den Batzen plastischer Tonmasse 1 trifft. Der Winkel zwischen der Achse der Düse 5 und der Drehachse des Oberteils 2 der Metallform liegt bevorzugt in dem Bereich zwischen 30° und 80°. Der Winkel bestimmt sich jedoch in erster Linie durch die relative Anordnung des Batzens plastischer Tonmasse 1 zu dem oberen Rand des Unterteils 3, so daß jeweils bevorzugte Winkelstellungen der Düse 5 von gerade herzustellenden Gefäßformen abhängt. In dem in der Figur dargestellten Ausführungsbeispiel dient die Metallform zur Herstellung handelsüblicher Blumentöpfe.

Die Winkelstellung der Düse 5 kann eingestellt werden, und zwar aufgrund der Tatsache, daß die Düse 5 verschwenkbar an einem Halter 12 angebracht ist. Auf diese Weise läßt sich für jede gewünschte Gefäßform die optimale Düsenstellung einstellen.

## Patentansprüche

1. Verfahren zum Herstellen von keramischen, mit einem Dekor versehenen Gefäßen, bei dem ein Batzen plastischer Tonmasse (1) zwischen einem feststehenden Unterteil (3) und einem rotierenden Oberteil (2) einer Metallform gepresst wird, wobei das Verfahren die aufeinanderfolgenden Schritte umfaßt:
- Anordnen des Batzens der plastischen Tonmasse (1) auf einem aushebbaren Bodenstück (4) der Metallform bei weit geöffneter Metallform,
- Zusammenfahren der Metallform, wobei während des Zusammenfahrens, vor Erreichen eines Mindestspaltes zwischen dem Unterteil (3) und dem Oberteil (2) eine Dekorsuspension in den Spalt zwischen Unterteil und Oberteil eingespritzt wird,
- Öffnen der Metallform zur Herausnahme des gepressten Batzens plastischer Tonmasse (1) und
- Trocknen und Brennen des gepressten Batzens (1) plastischer Tonmasse.

2. Verfahren nach Anspruch 1, bei dem die Dekorsuspension unmittelbar vor Erreichen der Preß-Endstellung der Metallform eingespritzt wird.

3. Vorrichtung zum Pressen eines Batzens plastischer Tonmasse, mit
- einer Metallform, die ein feststehendes Unterteil (3) mit aushebbarem Bodenstück (4) und ein rotierbares Oberteil (2) aufweist,
- Mitteln zum Fahren des Oberteils (2) in Richtung des Unterteils (3), so daß der Batzen plastischer Tonmasse (1) gepreßt wird,
**dadurch gekennzeichnet, daß**
- in einer Höhe unmittelbar oberhalb des Randes des Unterteils (3) und seitlich der Metallform eine Spritzeinrichtung (5) angeordnet ist, deren Öffnung so ausgebildet und angeordnet ist, daß sie Dekorsuspension durch einen Spalt zwischen Unterteil (3) und Oberteil (2) der Metallform spritzen kann.

4. Vorrichtung nach Anspruch 3, **dadurch gekennzeichnet, daß** die Spritzvorrichtung als Düse (5) vorliegt, welche eine Öffnung mit kreisförmigem Querschnitt aufweist.

5. Vorrichtung nach Anspruch 3 oder 4, **dadurch gekennzeichnet, daß** die Spritzvorrichtung als Düse (5) vorliegt, welche in einem Abstand von 10 bis 15 cm vom oberen Rand des Unterteils (3) der Metallform angeordnet ist.

6. Vorrichtung nach einem der Ansprüche 3 bis 5, **dadurch gekennzeichnet, daß** eine Steuervorrichtung vorgesehen ist, die eine Meßeinrichtung umfaßt," die ein Signal (9) ausgibt, das das Erreichen einer vorbestimmten Lage des Oberteils (2) relativ zum Unterteil (3) der Metallform wiedergibt.

7. Vorrichtung nach Anspruch 6, **dadurch gekennzeichnet, daß** für die Meßeinrichtung ein Winkelkodierer eingesetzt wird.

## Claims

1. A process for producing ceramic vessels bearing a pattern, wherein a lump of plastic clay (1) is pressed between a fixed lower portion (3) and a rotating upper portion (2) of a metal mould, the process comprising the following sequential steps:
- placing, when the metal mould is wide open, the lump of plastic clay (1) on a bottom member (4) to be lifted out of the metal mould;
- closing the metal mould, wherein, during such motion and before reaching a minimum gap between the lower portion (3) and the upper portion (2) a pattern suspension is injected into the gap between the lower portion and the upper portion;
- opening the metal mould for taking out the pressed lump of plastic clay (1); and
- drying and baking the pressed lump (1) of plastic clay.

2. A process as claimed in claim 1, in which the pattern suspension is injected immediately before reaching the pressing end position of the metal mould.

3. An apparatus for pressing a lump of plastic clay, having
- a metal mould, which includes a fixed lower portion (3) having a bottom member (4) to be lifted out and a rotatable upper portion (2);
- means for moving be upper portion (2) in the direction of the lower portion (3) such that the lump of plastic clay (1) is pressed,
**characterized in that**
- an injection device (5) is arranged at a level immediately above the edge of the lower portion (3) and on the side of the metal mould, the opening of this device being designed and arranged such as to enable injection of the pattern suspension through a gap between the lower portion (3) and the upper portion (2) of the metal mould.

4. An apparatus as claimed in claim 3, **characterized in that** the injection device is designed as a nozzle (5) which has an opening of circular cross section.

5. An apparatus as claimed in claim 3 or claim 4, **characterized in that** the injection device is designed as a nozzle (5) which is arranged at a spacing of 10 to 15 cm from the upper edge of the lower portion (3) of the metal mould.

6. An apparatus as claimed in anyone of claims 3 to 5, **characterized in that** there is provided a control apparatus which comprises a measuring device emitting a signal (9) which reflects the reaching of a predetermined position of the upper portion (2) in relation to the lower portion (3) of the metal mould.

7. An apparatus as claimed in claim 6, **characterized in that** an angle encoder is used as the measuring device.

## Revendications

1. Procédé de fabrication de récipients en céramique pourvus d'un décor pour lequel une galette de pâte céramique plastique (1) est pressée entre une partie inférieure fixe (3) et une partie supérieure rotative (2) d'un moule en métal, le procédé comprenant les étapes suivantes :
- placement de la galette de pâte céramique plastique (1) sur une pièce de fond pouvant être soulevée du moule en métal, le moule en métal étant grand ouvert,
- fermeture du moule en métal , une suspension décorative étant injectée dans la fente entre la partie inférieure et la partie supérieure pendant la fermeture avant d'atteindre une fente minimum entre la partie inférieure (3) et la partie supérieure (2),
- ouverture du moule en métal pour enlever la galette pressée de pâte céramique plastique (1) et
- séchage et cuisson de la galette pressée (1) de pâte céramique plastique.

2. Procédé selon la revendication 1 pour lequel la suspension décorative est injectée directement avant d'atteindre la position d'extrémité de pression du moule en métal.

3. Dispositif pour presser une galette de pâte céramique plastique avec
- un moule en métal qui présente une partie inférieure fixe (3) avec une partie de fond pouvant être soulevée (4) et une partie supérieure rotative (2),
- des moyens pour amener la partie supérieure (2) en direction de la partie inférieure (3) si bien que la galette de pâte céramique plastique (1) est pressée,
**caractérisée en ce**
- **qu'**un dispositif d'injection (5) est placé à une hauteur directement au-dessus du bord de la partie inférieure (3) et sur le côté du moule en métal, dispositif dont l'ouverture est configurée et placée de telle manière qu'elle peut injecter une suspension décorative par une fente entre la partie inférieure (3) et la partie supérieure (2) du moule en métal.

4. Dispositif selon la revendication 3, **caractérisé en ce que** le dispositif d'injection existe comme tuyère (5) qui présente une ouverture avec une section circulaire.

5. Dispositif selon la revendication 3 ou 4, **caractérisé en ce que** le dispositif d'injection existe comme tuyère (5) qui est placée à une distance de 10 à 15 cm du bord supérieur de la partie inférieure (3) du moule en métal.

6. Dispositif selon l'une des revendications 3 à 5, **caractérisé en ce qu'**il est prévu un dispositif de commande qui comprend un dispositif de mesure qui émet un signal (9) qui reproduit le fait d'atteindre une position prédéterminée de la partie supérieure (2) par rapport à la partie inférieure (3) du moule en métal.

7. Dispositif selon la revendication 6, **caractérisé en ce qu'**un codeur d'angle est utilisé pour le dispositif de mesure.
